# FASCICULE DE BREVET EUROPEEN

(11) **EP 1 582 315 B1**
(45) Date de publication et mention de la délivrance du brevet: **09.01.2008**
(21) Numéro de dépôt: 05356006.6
(22) Date de dépôt: 07.01.2005
(51) Int. Cl.: B26B 13/28

(54) **Ciseaux à ressort d'ouverture**
Schere mit Öffnungsfeder
Scissors with opening spring

(30) Priorité: 31.03.2004 FR 0403369
(43) Date de publication de la demande: 05.10.2005
(73) Titulaire: MAPED, 74370 Argonay (FR)
(72) Inventeur: Gstalder, Bruno, 74330 Poisy (FR); Racamier, Daniel, 74330 La Balme de Sillingy (FR)
(74) Mandataire: Bratel, Gérard

(56) Documents cités:
- DE-A- 4 400 045
- DE-C- 801 320
- FR-A- 671 836
- GB-A- 428 590
- US-A1- 2002 124 415

## Description

La présente invention concerne, de façon générale, le domaine des ciseaux. Plus particulièrement, cette invention se rapporte à des ciseaux munis d'un dispositif à ressort qui en facilite la réouverture, au sens d'un écartement des deux lames, à la suite d'une utilisation avec rapprochement des deux lames.

Pour améliorer l'utilisation pratique des ciseaux, il est déjà connu de les munir d'un dispositif à ressort, qui aide à la réouverture des lames. Un tel dispositif facilite en particulier l'utilisation des ciseaux par les enfants. En particulier il a déjà été proposé des dispositifs à ressort spiral métallique, enroulé autour de l'axe d'articulation des deux branches, et agissant entre ces deux branches -voir par exemple les documents GB 428590 A et DE 801320 C.

Toutefois, l'incorporation d'un tel dispositif d'ouverture à ressort sur des ciseaux nécessite la fabrication et l'ajout des pièces mécaniques supplémentaires, ce qui augmente actuellement le coût des ciseaux équipés d'un tel dispositif. Or les ciseaux, notamment ceux destinés à des enfants, doivent rester des articles simples et économiques. De plus, tous les dispositifs d'ouverture connus agissent de façon permanente, et ne peuvent être neutralisés lorsque leur intervention n'est pas souhaitée.

La présente invention a donc pour but premier de fournir une solution technique permettant l'obtention de ciseaux avec dispositif d'ouverture à ressort, d'une manière particulièrement simple et peu onéreuse. Un objectif supplémentaire de cette invention est de proposer un tel dispositif d'ouverture à ressort qui puisse, selon le choix de l'utilisateur des ciseaux, être mis en service ou au contraire être neutralisé à volonté, d'une manière simple.

A cet effet, l'invention a pour objet des ciseaux à ressort d'ouverture, les ciseaux étant constitués de façon généralement connue par deux branches, chacune avec une lame et une poignée, branches qui sont articulées l'une à l'autre par un axe, ces ciseaux étant munis d'un dispositif d'ouverture à ressort, agissant dans le sens de l'écartement des deux lames, et le dispositif d'ouverture à ressort étant constitué par un organe allongé, élastiquement déformable, qui par une première extrémité est rattaché à l'axe d'articulation des deux branches, cette première extrémité étant aussi liée en rotation à l'une des branches, tandis que l'extrémité opposée, libre, dudit organe allongé élastiquement déformable est prévue pour venir en appui contre l'autre des deux branches des ciseaux.

Ainsi, l'idée à la base de l'invention consiste à réaliser la fonction de ressort d'ouverture en l'associant à une pièce existante, en l'occurrence l'axe d'articulation, ayant déjà une autre fonction, à savoir la liaison articulée des deux branches.

En particulier, la première extrémité de l'organe allongé, élastiquement déformable, est constituée par un élément tel que capuchon ou tête de rivet, prenant place sur l'axe d'articulation des deux branches. Cet élément, tel que capuchon ou tête de rivet, est avantageusement prolongé par un embout tubulaire, introduit au travers d'un rivet métallique creux réunissant les deux branches des ciseaux au point d'articulation, des moyens étant prévus pour verrouiller l'embout tubulaire, donc aussi l'élément tel que capuchon ou tête de rivet.

La liaison en rotation, entre la première extrémité de l'organe allongé élastiquement déformable et l'une des branches des ciseaux, est réalisable en prévoyant dans cette branche, au voisinage de l'axe d'articulation, une zone évidée laissant le passage audit organe allongé, le profil de cette zone évidée étant adapté à la section de l'organe allongé.

L'autre extrémité, libre, de l'organe allongé élastiquement déformable, est avantageusement conformée en tête élargie, de forme arrondie, prévue pour prendre appui, avec possibilité de glissement, sur une partie de l'autre branche des ciseaux.

Entre ses deux extrémités, l'organe allongé élastiquement déformable se "tend" plus ou moins, en fléchissant plus fortement lors du mouvement de fermeture des ciseaux, c'est-à-dire lors du rapprochement des deux lames. Ainsi, cet organe peut se détendre en se dépliant, à partir de la position de fermeture des ciseaux, pour assister le mouvement d'ouverture, en repoussant l'une des branches par rapport à l'autre, dans le sens de l'écartement des deux lames.

L'organe allongé précité agit ainsi à la manière d'un levier élastique ; le choix de sa matière, ainsi que sa forme, et son dimensionnement, doivent être effectués judicieusement pour procurer à cet organe la souplesse et l'élasticité demandées par sa fonction de ressort, tout en conservant une rigidité suffisante pour sa partie intégrée à l'axe d'articulation.

Dans le cas le plus simple, l'extrémité libre de l'organe allongé, élastiquement déformable, prend appui de façon permanente sur un épaulement formé sur l'une des branches des ciseaux, notamment dans la région de cette branche située entre sa poignée et l'axe d'articulation. Ainsi, l'appui réalisé par ledit organe allongé est permanent, si bien que l'effet de ressort, donc de rappel des ciseaux en position d'ouverture, est assuré de façon permanente.

Toutefois, selon une autre possibilité avantageuse, il est prévu sur l'une des branches des ciseaux, pour l'appui de l'extrémité libre de l'organe allongé élastiquement déformable, un élément monté mobile entre deux positions, respectivement une position déployée active pour laquelle l'extrémité libre de l'organe allongé prend effectivement appui sur une partie de cet élément mobile, et une position escamotée inactive pour laquelle l'extrémité libre de l'organe allongé ne peut venir en appui sur cet élément mobile.

Selon un mode de réalisation, ledit élément mobile est constitué par une came montée pivotante sur l'une des branches des ciseaux, autour d'un axe parallèle à l'axe d'articulation des deux branches, entre une première position angulaire qui est sa position déployée active, pour laquelle cette came coopère avec l'extrémité libre de l'organe allongé élastiquement déformable, et une seconde position angulaire qui est sa position escamotée inactive.

Ainsi, en sélectionnant manuellement la position de l'élément mobile, tel que came, l'utilisateur peut, selon son souhait, enclencher la fonction de ressort d'ouverture, ou au contraire ne pas enclencher cette fonction s'il l'estime inutile.

L'invention sera mieux comprise à l'aide de la description qui suit, en référence au dessin schématique annexé représentant, à titre d'exemples, quelques formes d'exécution de ces ciseaux à ressort d'ouverture :
Figure 1 est une vue d'ensemble, de face, de ciseaux conformes à la présente invention, avec dispositif d'ouverture à ressort, amené en position active ;
Figure 2 est une vue de face similaire à la figure 1, montrant les mêmes ciseaux avec le dispositif d'ouverture à ressort amené en position inactive ;
Figure 3 représente, en perspective, un détail du dispositif d'ouverture à ressort de ces ciseaux ;
Figure 4 est une vue de détail en coupe passant par l'axe d'articulation des branches, suivant IV-IV de figure 1, dans une première forme de réalisation ;
Figure 5 est une vue en coupe similaire à la figure 4, correspondant à une deuxième forme de réalisation ;
Figure 6 est une vue en coupe similaire aux figures 4 et 5, correspondant à une troisième forme de réalisation.

Les figures 1 et 2 représentent des ciseaux qui, de façon généralement connue, sont constitués de deux branches 1 et 2, réunies par articulation autour d'un axe 3. La première branche 1 comporte une lame coupante 4, qui s'étend essentiellement d'un côté de l'axe 3, et une poignée de préhension 5 qui s'étend essentiellement de l'autre côté de l'axe 3. La seconde branche 2 comporte une lame coupante 6, qui s'étend essentiellement d'un côté de l'axe 3, en regard de la précédente lame 4, et une poignée de préhension 7 qui s'étend essentiellement de l'autre côté de l'axe 3. Dans l'exemple illustré, les deux poignées 5 et 7 sont des pièces en matière plastique moulée, qui se prolongent jusqu'au niveau de l'axe d'articulation 3.

Les ciseaux représentés au dessin sont munis d'un dispositif d'ouverture à ressort, ce dispositif d'ouverture étant désigné dans son ensemble en référence 8.

Le dispositif d'ouverture 8 comprend, un organe allongé 9 élastiquement déformable, qui par une première extrémité se rattache à un élément 10 appartenant à l'axe d'articulation 3 des deux branches 1 et 2. L'organe allongé 9 s'étend suivant une direction sensiblement radiale, par référence à l'axe d'articulation 3, et il se termine, à son extrémité libre éloignée de l'axe 3, par une tête élargie 11 de forme arrondie.

Une liaison en rotation est réalisée entre la première extrémité de l'organe allongé 9, d'une part, et la première branche 1 des ciseaux d'autre part. A cet effet, comme le montre plus particulièrement la figure 3, une zone évidée 12, de profil adapté à la section de l'organe allongé 9, est prévue dans la première branche 1, au voisinage de l'axe d'articulation 3, la zone évidée 12 laissant juste le passage audit organe allongé 9. Dans la mesure où la poignée 5 de la branche 1 se prolonge jusqu'à l'axe 3, cette zone évidée 12 est creusée dans cette poignée 5, et elle peut être facilement obtenue directement par moulage, avec la poignée 5.

Dans l'exemple illustré aux figures 1 et 2, le dispositif d'ouverture 8 comprend encore, sur la seconde branche 2, une came 13 montée pivotante autour d'un axe 14, parallèle à l'axe d'articulation 3 des deux branches 1 et 2. L'axe de pivotement 14 de la came 13 se situe, sur la poignée 7 de la seconde branche 2, entre l'oeillet 15 de cette poignée 7 et l'axe d'articulation 3 des deux branches 1 et 2.

Ainsi, la came 13 est déplaçable, relativement à la poignée 7 de la seconde branche 2, entre deux positions angulaires extrêmes, représentées respectivement sur les figures 1 et 2.

Dans la première position (figure 1), dite position active, la came 13 est déployée en direction de la poignée 5 de la première branche 1. L'organe allongé 9 élastiquement déformable prend appui, par sa tête élargie 11, sur la partie extérieure, ici en forme de pointe, de la came 13, de sorte que cet organe allongé 9 est maintenu fléchi et tendu. Ainsi, l'organe allongé 9, dont la première extrémité est liée en rotation à la première branche 1, tend à repousser la poignée 7 de la seconde branche 2, de manière à l'écarter de la poignée 5 de la première branche 1. Bien entendu, l'écartement des deux poignées 5 et 7 s'accompagne de l'écartement des deux lames 4 et 6 correspondantes, selon la flèche F. L'organe allongé 9 joue donc le rôle de ressort d'ouverture, qui tend à écarter les deux lames 4 et 6, après que celles-ci ont été rapprochées pour exercer une action de coupe.

Dans la seconde position (figure 2), dite position inactive, la came 13 est escamotée à l'intérieur du contour de la poignée 7, de telle sorte que l'organe allongé 9 ne peut entrer en contact avec cette came 13, et reste donc libre. Ainsi, cet organe allongé 9 ne joue plus son rôle de ressort d'ouverture, et les ciseaux se comportent comme des ciseaux ordinaires, dépourvus de tout ressort d'ouverture.

La came pivotante 13 est réalisable en forme de flèche ou de curseur, de préférence avec une couleur distincte de celle des poignées 5 et 7, de manière que sa présence et sa position soient aisément identifiables, de façon visuelle, même par de jeunes enfants.

Une caractéristique essentielle de l'invention étant la liaison réalisée entre l'organe allongé 9 élastiquement déformable et l'axe d'articulation 3 des deux branches 1 et 2 des ciseaux, les figures 4, 5 et 6 (qui sont des vues en coupe de la région de l'axe d'articulation 3) montrent, dans le détail, plusieurs modes de réalisation possibles de cette liaison.

En se référant tout d'abord à la figure 4, les deux branches 1 et 2 des ciseaux sont réunies, au point d'articulation, par un rivet métallique creux 16 serrant les deux lames 4 et 6 l'une contre l'autre, en permettant leur pivotement relatif. L'élément 10, auquel se rattache l'organe allongé 9 (ici non visible), possède une forme sensiblement hémisphérique analogue à une tête de rivet, et il se prolonge par un embout 17 tubulaire, du genre rivet expansible, qui est introduit au travers du rivet métallique creux 16. Pour verrouiller l'ensemble, un enjoliveur 18 muni d'un tenon central 19 est mis en place du côté opposé à l'élément 10, le tenon 19 étant engagé et retenu en force dans l'embout tubulaire 17.

La figure 5, sur laquelle les composants correspondent à ceux décrits précédemment sont désignés par les mêmes références, montre une variante utilisant encore un rivet métallique creux 16 assemblant les deux lames 1 et 2. L'enjoliveur 18 est ici rendu solidaire de l'élément 10 au moyen d'une soudure, notamment de type ultrasonique, réunissant le tenon 19 et l'embout 17.

Dans le mode de réalisation selon la figure 6, il est aussi prévu un rivet métallique creux 16 qui assemble les deux lames 1 et 2. L'élément 10, auquel se rattache l'organe allongé 9 (ici non visible), se prolonge encore par un embout 17 tubulaire, introduit au travers du rivet métallique creux 16. Contrairement aux deux modes de réalisation précédents, l'élément 10 est ici verrouillé au moyen d'une rondelle élastique crantée 20, montée avec serrage autour de l'embout tubulaire 17 de l'élément 10, et appuyée contre une extrémité du rivet métallique creux 16. L'enjoliveur 18, maintenu par engagement de son tenon 19 dans l'embout 17, dissimule ici le dispositif de sertissage constitué par la rondelle crantée 20. Cette dernière solution peut être préférée, car elle minimise l'usure des composants dans le temps.

Les ciseaux à ressort d'ouverture, selon l'invention, sont destinés principalement aux enfants, mais ils peuvent aussi convenir à tout utilisateur, le dispositif d'ouverture décrit pouvant équiper des ciseaux de tous types et de toutes dimensions.

L'on ne s'éloignerait pas du cadre de l'invention, telle que définie dans les revendications annexées, par des modifications concernant les détails de forme de l'organe allongé 9 élastiquement déformable, ou de la came 13, ou encore des poignées 5 et 7.

## Revendications

1. - Ciseaux à ressort d'ouverture, constitués par deux branches (1, 2), chacune avec une lame (4, 6) et une poignée (5, 7), branches qui sont articulées l'une à l'autre par un axe (3), ces ciseaux étant munis d'un dispositif d'ouverture (8) à ressort, agissant dans le sens de l'écartement des deux lames (4, 6), **caractérisés en ce que** le dispositif d'ouverture (8) à ressort est constitué par un organe allongé (9), élastiquement déformable, qui par une première extrémité (10) est rattaché à l'axe d'articulation (3) des deux branches (1, 2), cette première extrémité (10) étant aussi liée en rotation à l'une des branches (1), tandis que l'extrémité opposée (11), libre, dudit organe allongé (9) élastiquement déformable est prévue pour venir en appui contre l'autre (2) des deux branches des ciseaux.

2. - Ciseaux à ressort d'ouverture selon la revendication 1, **caractérisés en ce que** la première extrémité de l'organe allongé (9), élastiquement déformable, est constituée par un élément tel que capuchon ou tête de rivet (10), prenant place sur l'axe d'articulation (3) des deux branches (1, 2) ou constituant un élément de cet axe (3).

3. - Ciseaux à ressort d'ouverture selon la revendication 2, **caractérisés en ce que** l'élément (10), tel que capuchon ou tête de rivet, auquel se rattache à l'organe allongé (9), est prolongé par un embout (17) tubulaire, introduit au travers d'un rivet métallique creux (16) réunissant les deux branches (1, 2) des ciseaux au point d'articulation (3), des moyens (18, 19 ; 20) étant prévus pour verrouiller l'embout tubulaire (17), donc aussi l'élément (10) tel que capuchon ou tête de rivet.

4. - Ciseaux à ressort d'ouverture selon la revendication 3, **caractérisés en ce que** les moyens prévus pour verrouiller l'embout tubulaire (17) sont constitués par un enjoliveur (18) mis en place du côté opposé à l'élément (10), l'enjoliveur (18) étant muni d'un tenon central (19) engagé et retenu dans l'embout tubulaire (17).

5. - Ciseaux à ressort d'ouverture selon la revendication 3, **caractérisés en ce que** les moyens prévus pour verrouiller l'embout tubulaire (17) sont constitués par une rondelle élastique crantée (20), montée avec serrage autour de l'embout tubulaire (17), et appuyée contre une extrémité du rivet métallique creux (16).

6. - Ciseaux à ressort d'ouverture selon l'une quelconque des revendications 1 à 5, **caractérisés en ce que** la liaison en rotation, entre la première extrémité (10) de l'organe allongé élastiquement déformable (9) et l'une des branches (1) des ciseaux, est réalisée en prévoyant dans cette branche (1), au voisinage de l'axe d'articulation (3), une zone évidée (12) laissant le passage audit organe allongé (9), le profil de cette zone évidée (12) étant adapté à la section de l'organe allongé (9).

7. - Ciseaux à ressort d'ouverture selon la revendication 6, **caractérisés en ce que**, dans la mesure où la poignée (5) de la branche (1) se prolonge jusqu'à l'axe (3), la zone évidée (12) est creusée dans cette poignée (5), et peut être obtenue directement par moulage avec ladite poignée (5).

8. - Ciseaux à ressort d'ouverture selon l'une quelconque des revendications 1 à 7, **caractérisés en ce que** l'autre extrémité, libre, de l'organe allongé (9) élastiquement déformable, est conformée en tête élargie (11), de forme arrondie, prévue pour prendre appui, avec possibilité de glissement, sur une partie (13) de l'autre branche (2) des ciseaux.

9. - Ciseaux à ressort d'ouverture selon l'une quelconque des revendications 1 à 8, **caractérisés en ce que** l'extrémité libre (11) de l'organe allongé (9), élastiquement déformable, prend appui de façon permanente sur un épaulement formé sur l'une des branches (2) des ciseaux, notamment dans la région de cette branche (2) située entre sa poignée (7) et l'axe d'articulation (3).

10. - Ciseaux à ressort d'ouverture selon l'une quelconque des revendications 1 à 8, **caractérisés en ce qu**'il est prévu, sur l'une des branches (2) des ciseaux, pour l'appui de l'extrémité libre (11) de l'organe allongé (9) élastiquement déformable, un élément (13) monté mobile entre deux positions, respectivement une position déployée active pour laquelle l'extrémité libre (11) de l'organe allongé (9) prend effectivement appui sur une partie de cet élément mobile (13), et une position escamotée inactive pour laquelle l'extrémité libre (11) de l'organe allongé (9) ne peut venir en appui sur cet élément mobile (13).

11. - Ciseaux à ressort d'ouverture selon la revendication 10, **caractérisés en ce que** ledit élément mobile est une came (13) montée pivotante sur l'une des branches (2) des ciseaux, autour d'un axe (14) parallèle à l'axe d'articulation (3) des deux branches (1,2), entre une première position angulaire qui est sa position déployée active, pour laquelle cette came (13) coopère avec l'extrémité libre (11) de l'organe allongé (9) élastiquement déformable, et une seconde position angulaire qui est sa position escamotée inactive.

12. -Ciseaux à ressort d'ouverture selon la revendication 11, **caractérisés en ce que** la came pivotante (13) est réalisée en forme de flèche ou de curseur, de préférence avec une couleur distincte de celle des poignées (5, 7).

## Claims

1. Scissors with opening spring, said scissors consisting of two arms (1, 2), each with a blade (4, 6) and a handle (5, 7), the arms pivoting on one another via a pivot (3), said scissors being provided with a spring-action opening device (8) acting in the appropriate direction to part the two blades (4, 6), and the scissors being **characterized in that** the spring-action opening device (8) consists of an elastically deformable elongated member (9) connected at a first end (10) to the pivot (3) of the two arms (1, 2), this first end (10) also being coupled in rotation to one of the arms (1), while the opposite, unattached end (11) of said elastically deformable elongated member (9) is designed to press against the other (2) of the two scissor arms.

2. Scissors with opening spring according to Claim 1, **characterized in that** the first end of the elastically deformable elongated member (9) consists of a part such as a cap or rivet head (10) placed on the pivot (3) of the two arms (1, 2) or forming a component of this pivot (3).

3. Scissors with opening spring according to Claim 2, **characterized in that** the component (10), such as a cap or rivet head, to which the elongated member (9) is connected, is extended by a tubular spigot (17) inserted through a hollow metal rivet (16) joining the two scissor arms (1, 2) at the pivot point (3), while means (18, 19; 20) are provided to lock the tubular spigot (17), and therefore also the component (10) such as a cap or rivet head.

4. Scissors with opening spring according to Claim 3, **characterized in that** the means for locking the tubular spigot (17) consist of an embellisher (18) mounted on the opposite side to the component (10), the embellisher (18) being provided with a central projection (19) which is engaged and held in the tubular spigot (17).

5. Scissors with opening spring according to Claim 3, **characterized in that** the means for locking the tubular spigot (17) consist of a serrated spring washer (20) mounted tightly around the tubular spigot (17) and pressed against one end of the hollow metal rivet (16).

6. Scissors with opening spring according to any one of Claims 1 to 5, **characterized in that** the rotational coupling between the first end (10) of the elastically deformable elongated member (9) and one of the scissor arms (1) is formed by providing in this arm (1), in the vicinity of the pivot (3), a depressed zone (12) for said elongated member (9) to lie in, the profile of this depressed zone (12) being adapted to the cross section of the elongated member (9).

7. Scissors with opening spring according to Claim 6, **characterized in that**, to the extent that the handle (5) of the arm (1) continues as far as the pivot (3), the depressed zone (12) is cut into this handle (5), and can be formed directly by moulding it with said handle (5).

8. Scissors with opening spring according to any one of Claims 1 to 7, **characterized in that** the other, unattached end of the elastically deformable elongated member (9) is formed into a rounded enlarged head (11) designed to press, with freedom to slide, against a part (13) of the other scissor arm (2).

9. Scissors with opening spring according to any one of Claims 1 to 8, **characterized in that** the unattached end (11) of the elastically deformable elongated member (9) presses permanently against a shoulder formed on one of the scissor arms (2), notably **in that** region of this arm (2) which is situated between its handle (7) and the pivot (3).

10. Scissors with opening spring according to any one of Claims 1 to 8, **characterized in that** there is provided, on one of the scissor arms (2), for the unattached end (11) of the elastically deformable elongated member (9) to press against, a component (13) mounted in such a way as to be moveable between two positions, namely an active deployed position in which the unattached end (11) of the elongated member (9) presses against a part of this moveable component (13), and an inactive retracted position in which the unattached end (11) of the elongated member (9) cannot press against this moveable component (13).

11. Scissors with opening spring according to Claim 10, **characterized in that** said moveable component is a cam (13) pivoting on one of the scissor arms (2) about an axis (14) parallel to the pivot (3) of the two arms (1, 2), between a first angular position which is its active deployed position, in which this cam (13) acts on the unattached end (11) of the elastically deformable elongated member (9), and a second angular position which is its inactive retracted position.

12. Scissors with opening spring according to Claim 11, **characterized in that** the pivoting cam (13) is made in the form of an arrow or slider, preferably with a different colour from the colour of the handles (5, 7).

## Patentansprüche

1. Schere mit Öffnungsfeder, die aus zwei Schenkeln (1, 2) besteht, jeder mit einer Klinge (4, 6) und einem Griff (5, 7), Schenkel, die aneinander durch eine Achse (3) angelenkt sind, wobei diese Schere mit einer Öffnungsvorrichtung (8) mit Feder versehen ist, die in Richtung des Auseinanderspreizens der zwei Klingen (4, 6) wirkt, **dadurch gekennzeichnet, dass** die Öffnungsvorrichtung (8) mit Feder aus einem elastisch verformbaren länglichen Organ besteht, das mit einem ersten Ende (10) an der Gelenkachse (3) der zwei Schenkel (1, 2) befestigt ist, wobei dieses erste Ende (10) auch in Drehung mit einem der Schenkel (1) verbunden ist, während das entgegengesetzte freie Ende (11) des elastisch verformbaren länglichen Organs (9) vorgesehen ist, um gegen den anderen (2) der zwei Schenkel der Schere in Auflage zu kommen.

2. Schere mit Öffnungsfeder nach Anspruch 1, **dadurch gekennzeichnet, dass** das erste Ende des elastisch verformbaren länglichen Organs (9) aus einem Element wie einer Kappe oder einem Nietkopf (10) besteht, das sich auf der Gelenkachse (3) der zwei Schenkel (1, 2) anordnet oder ein Element dieser Achse (3) bildet.

3. Schere mit Öffnungsfeder nach Anspruch 2, **dadurch gekennzeichnet, dass** das Element (10), wie eine Kappe oder ein Nietkopf, mit dem das längliche Organ (9) verbunden ist, von einem rohrförmigen Ansatz (17) verlängert wird, der durch einen metallischen Hohlniet (16) eingeführt wird, der die zwei Schenkel (1, 2) der Schere mit dem Gelenkpunkt (3) verbindet, wobei Mittel (18, 19; 20) vorgesehen sind, um den rohrförmigen Ansatz (17), also auch das Element (10) wie Kappe oder Nietkopf, zu verriegeln.

4. Schere mit Öffnungsfeder nach Anspruch 3, **dadurch gekennzeichnet, dass** die Mittel, die vorgesehen sind, um den rohrförmigen Ansatz (17) zu verriegeln, aus einer Zierkappe (18) bestehen, die auf der dem Element (10) gegenüberliegenden Seite angeordnet ist, wobei die Zierkappe (18) mit einem zentralen Zapfen (19) versehen ist, der in den rohrförmigen Ansatz (17) eingeführt und dort zurückgehalten wird.

5. Schere mit Öffnungsfeder nach Anspruch 3, **dadurch gekennzeichnet, dass** die Mittel, die vorgesehen sind, um den rohrförmigen Ansatz (17) zu verriegeln, aus einer elastischen gekerbten Unterlegscheibe (20) bestehen, die mit Formschluss um den rohrförmigen Ansatz (17) herum montiert ist und gegen ein Ende des metallischen Hohlniets (16) anliegt.

6. Schere mit Öffnungsfeder nach einem der Ansprüche 1 bis 5, **dadurch gekennzeichnet, dass** die Drehverbindung zwischen dem ersten Ende (10) des elastisch verformbaren länglichen Organs (9) und einem der Schenkel (1) der Schere hergestellt wird, indem in diesem Schenkel (1) in der Nähe der Gelenkachse (3) eine vertiefte Zone (12) vorgesehen wird, die das längliche Organ (9) durchlässt, wobei das Profil dieser vertieften Zone (12) an den Querschnitt des länglichen Organs (9) angepasst ist.

7. Schere mit Öffnungsfeder nach Anspruch 6, **dadurch gekennzeichnet, dass**, da der Griff (5) des Schenkels (1) sich bis zur Achse (3) verlängert, die vertiefte Zone (12) in diesem Griff (5) ausgespart ist und direkt durch Formen mit dem Griff (5) erhalten werden kann.

8. Schere mit Öffnungsfeder nach einem der Ansprüche 1 bis 7, **dadurch gekennzeichnet, dass** das andere freie Ende des elastisch verformbaren länglichen Organs (9) als verbreiterter Kopf (11) von abgerundeter Form ausgebildet ist, der vorgesehen ist, um mit Gleitmöglichkeit auf einem Teil (13) des anderen Schenkels (2) der Schere aufzuliegen.

9. Schere mit Öffnungsfeder nach einem der Ansprüche 1 bis 8, **dadurch gekennzeichnet, dass** das freie Ende (11) des elastisch verformbaren länglichen Organs (9) permanent auf einer Schulter aufliegt, die auf einem der Schenkel (2) der Schere ausgebildet ist, insbesondere in dem Bereich dieses Schenkels (2), der sich zwischen seinem Griff (7) und der Gelenkachse (3) befindet.

10. Schere mit Öffnungsfeder nach einem der Ansprüche 1 bis 8, **dadurch gekennzeichnet, dass** auf einem der Schenkel (2) der Schere für die Auflage des freien Endes (11) des elastisch verformbaren länglichen Organs ein Element (13) vorgesehen ist, das zwischen zwei Stellungen beweglich montiert ist, einer ersten aktiven ausgefahrenen Stellung, in der das freie Ende (11) des länglichen Organs (9) tatsächlich auf einem Teil dieses beweglichen Elements (13) aufliegt, und einer eingezogenen inaktiven Stellung, in der das freie Ende (11) des länglichen Organs (9) nicht auf dieses bewegliche Element (13) in Auflage kommen kann.

11. Schere mit Öffnungsfeder nach Anspruch 10, **dadurch gekennzeichnet, dass** das bewegliche Element eine Nocke (13) ist, die auf einem der Schenkel (2) der Schere um eine Achse (14) parallel zur Gelenkachse (3) der zwei Schenkel (1, 2) zwischen einer ersten Winkelstellung, die ihre aktive ausgefahrene Stellung ist, in der diese Nocke (13) mit dem freien Ende (11) des elastisch verformbaren länglichen Organs (9) zusammenwirkt, und einer zweiten Winkelposition schwenkbar montiert ist, die ihre inaktive eingezogene Stellung ist.

12. Schere mit Öffnungsfeder nach Anspruch 11, **dadurch gekennzeichnet, dass** die schwenkende Nocke (13) in Form eines Pfeils oder Läufers hergestellt wird, vorzugsweise mit einer anderen Farbe als die der Griffe (5, 7).
